# EUROPÄISCHE PATENTSCHRIFT

(11) **EP 1 926 945 B1**
(45) Veröffentlichungstag und Bekanntmachung des Hinweises auf die Patenterteilung: **19.09.2018**
(21) Anmeldenummer: 06793179.0
(22) Anmeldetag: 04.09.2006
(51) Int. Cl.: F25D 17/06

(54) **NO-FROST KÄLTEGERÄT**
NO-FROST COOLING DEVICE
APPAREIL FRIGORIFIQUE SANS GIVRE

(30) Priorität: 12.09.2005 DE 202005014383 U
(43) Veröffentlichungstag der Anmeldung: 04.06.2008
(73) Patentinhaber: BSH Hausgeräte GmbH, 81739 München (DE)
(72) Erfinder: MALISI, Michaela, 89518 Heidenheim (DE)
(86) Internationale Anmeldenummer: PCT/EP2006/065960
(87) Internationale Veröffentlichungsnummer: WO 2007/031420

(56) Entgegenhaltungen:
- JP-A- 8 100 790
- JP-A- 2003 314 500
- US-A- 5 531 267

## Beschreibung

Die Offenlegungsschrift JP H08100790 zeigt ein Kältegerät umfassend einen Verdampfer, der gemeinsam mit einem Lüfter baulich von einem Kälteraum des Kältegeräts abgetrennt ist.

Die vorliegende Erfindung betrifft ein No-Frost-Kältegerät mit einer Verdampfer-Baugruppe. Eine solche Baugruppe umfasst herkömmlicherweise einen gehäuseartigen Träger, auf dem sich ein Lamellenverdampfer abstützt, der über eine Lufteintritts- und eine Luftaustrittsöffnung, von einem Ventilator zwangsbelüftet ist, der am Träger angebracht ist, um Luft zunächst über und dann in einen Luftkanal zu drücken, über den sie einen Kühlraum des Kältegeräts erreicht. Bei einer bekannten Verdampfer-Baugruppe ist an einer Rückseite des Gehäuses ein Fenster gebildet, in das eine Platte, durch eine umlaufende flexible Gummilippe mit der Gehäuserückwand verbunden, gedämpft schwingfähig eingesetzt ist. In der Platte ist die Luftaustrittsöffnung des Gehäuses gebildet, und über der Luftaustrittsöffnung ist ein Ventilator montiert. Eine Wand eines an die Luftaustrittsöffnung anschließenden Luftkanals ist in Schlitzen der Gummilippe verrastet.

JP-A-2003 314500 offenbart ein No-Frost-Kältegerät mit einem Verdampfer und einer einen Verdampferraum gegen einen Kälteraum abtrennenden Wand, die einen darin angeordneten Durchgang aufweist, durch den die von einem Ventilator umgewälzte Luft strömt, wobei an die Wand ein Steg, der eine Begrenzungswand eines über den Durchgang mit dem Verdampferraum kommunizierenden Luftkanals bildet, an einer Aussenseite der Wand abstehend angeformt ist.

Aufgabe der vorliegenden Erfindung ist, eine schnell und einfach zu montierende Verdampferbaugruppe zu schaffen.

Die Aufgabe wird gelöst durch ein No-Frost-Kältegerät mit den Merkmalen des Anspruchs 1. Die einteilige Ausbildung des Stegs mit der Wand und damit mit dem Träger reduziert zum einen montagevereinfachend die Teilezahl der Baugruppe, zum anderen vereinfacht es die Positionierung eines, z.B. den Ventilator tragenden und zugleich einen Teil einer Luftführung bildenden Trägerelements, das mit seinem dem Durchgang zugewandten offenen Seite die Wandung des Luftkanals vervollständigt.

Vorzugsweise ist der Ventilator an dieser Schale montiert.

Vorzugsweise bilden der Steg und eine Wand der Schale eine Labyrinthdichtung, so dass der von dem Ventilator angetriebene Luftstrom im wesentlichen verlustfrei den Kühlraum des Kältegeräts erreicht.
Um den Zusammenbau zu beschleunigen, sind der Steg und eine Wand der Schale - bei der es sich auch um die oben erwähnte, an der Labyrinthdichtung beteiligte Wand handeln kann - mit zusammenwirkenden Rastmitteln versehen.
Ein Schaufelrad und ein Motor des Ventilators sind vorzugsweise auf entgegengesetzten Seiten eines Bodens der Schale angeordnet, so dass von dem Motor abgegebene Wärme nicht unmittelbar in den von dem Ventilator umgewälzten Luftstrom gelangen kann.

Weitere Vorteile der Erfindung ergeben sich aus der nachfolgenden Beschreibung von Ausführungsbeispielen unter Bezugnahme auf die beigefügten Figuren. Es zeigen:
- Fig. 1: einen schematischen Schnitt durch den oberen Bereich eines No-Frost-Kältegeräts, das mit einer erfindungsgemäßen Verdampferbaugruppe ausgestattet ist;
- Fig. 2: eine perspektivische Teilansicht des Trägers der Verdampferbaugruppe und eines einen Ventilator tragenden Trägerelements;
- Fig. 3: der Träger und das Trägerelement im zusammengefügten Zustand;
- Fig. 4: eine Innenansicht des Trägerelements; und
- Fig. 5: eine Außenansicht des Trägerelements ohne den Motor des Ventilators.
Fig. 1 zeigt einen schematischen Schnitt durch den oberen Bereich eines erfindungsgemäßen Kältegeräts. Das Kältegerät hat einen Korpus 1 und eine Tür 2, die jeweils in herkömmlicher Weise als mit einer wärmeisolierenden Schaumstoff-Wärmedämmschicht 3 ausgefüllte Hohlkörper realisiert sind. Das Innere des Korpus 1 ist durch eine ebenfalls wärmeisolierende Trennwand 4 unterteilt in eine Verdampferkammer 5 und ein Kühlfach 6. Die Trennwand 4 ist durch den Boden eines Trägers 7 für eine Verdampferbaugruppe gebildet, auf dem ein an sich bekannter Lamellen-Verdampfer 8 montiert ist. Der gehäuseartige Träger 7 ist mit Abstand zur Decke des Korpus 1 angeordnet und grenzt zusammen mit den Seitenwänden des Korpus 1 die Verdampferkammer 5 ab. Der Träger 7 hat ferner einen Lufteinlassdurchgang 9 an seiner der Tür 2 zugewandten Seite und einen Luftauslassdurchgang 10 an seiner der Rückwand des Korpus 1 zugewandten Seite. In einem rückwärtigen Bereich der Verdampferkammer 5, hinter dem Luftauslassdurchgang 10 des Trägers 7, ist ein Ventilator 11 mit Schaufelrad 12 und Motor 13 untergebracht, der Luft aus der Verdampferkammer 5 abzieht und in einen Luftkanal 14 drückt.

In dem exemplarischen Schnitt der Fig. 1 erstreckt sich der Luftkanal 13 lediglich durch die Trennwand 4 und mündet in das unmittelbar darunter liegende Kühlfach 6. Der Luftkanal 14 könnte alternativ auch innerhalb der Rückwand des Korpus 1 geführt sein und mit einer Mehrzahl von Durchgangsöffnungen zum Kühlfach 6 versehen sein, über die sich die in dem Luftkanal 14 fließende Kaltluft über die Höhe des Kühlfachs 6 gleichmäßig verteilt. Des weiteren könnte in dem Luftkanal 14 ein Ventil vorgesehen sein, welches den Kaltluftstrom über verschiedene Zweige des Luftkanals wahlweise einem von mehreren Fächern des Kältegeräts, beispielsweise dem Kühlfach 6 und einem nicht dargestellten Gefrierfach, zuleitet.

Fig. 2 zeigt in einer perspektivischen Ansicht den rückwärtigen Bereich des im Wesentlichen aus Kunststoff spritzgeformten Trägers 7 und ein daran zu montierendes schalenähnliches Trägerelement 15. In einer im Wesentlichen ebenen Rückwand 16 des Trägers 7 befindet sich der kreisrunde Luftauslassdurchgang 10. Konzentrisch zu dem Durchgang 10 steht ein kreisbogenförmig gekrümmter Steg 17 von der Rückwand 16 ab. Das Trägerelement 15 hat einen flachen, vertikal orientierten Boden 18 und eine von dem Boden 18 rechtwinklig abstehende, in einem Kreisbogen verlaufende Wand 19, die in dem in Fig. 3 gezeigten zusammengefügten Zustand des Trägers 7 und des Trägerelementes 15 den Steg 17 mit geringem Spiel oder spielfrei umgreift.

Der Steg 17 ist vereinzelt mit flachen Noppen 20 versehen, zu denen komplementär Löcher 21 in der Wand 18 gebildet sind, in die die Noppen 20 im zusammengefügten Zustand der Fig. 3 eingreifen. Schlitze 22, welche die Wand 19 in mehrere Abschnitte gliedern, ermöglichen es der Wand 19, beim Aufstecken auf den Steg 17 radial nach Außen nachzugeben, bis die Noppen 19 in die Löcher 20 einrasten. Im eingerasteten Zustand verläuft eine die Rückwand 16 versteifende und mit dem Steg 17 durchgehend verbundene horizontale Krempe 23 durch die Schlitze 22.

Rückwand 16, Steg 17, Boden 18 und Wand 19 begrenzen eine nach unten offene flachzylindrische Kammer 24, die das in Fig. 2 nicht sichtbare Schaufelrad 12 des Ventilators 11 aufnimmt. Unterhalb der flachzylindrischen Kammer 24 schließt ein schräg nach unten und zur Rückwand des Korpus hin verlaufender Abschnitt 25 des Luftkanals 14 an. Die Wand 19 und der Steg 17, die einander berühren oder sich in geringem Abstand von einander erstrecken, bilden eine Labyrinthdichtung. Um die Wirkung einer solchen Labyrinthdichtung zu verstärken, kann ein nicht gezeigter Steg, der konzentrisch zum Steg 17 von der Rückwand 16 absteht, eine Nut begrenzen, in die die Wand 19 eingreift, oder die Wand 19 kann verdoppelt sein, so dass der Steg 17 in eine Nut zwischen den zwei Wänden des Trägerelements 15 eingreift.

Fig. 4 ist eine perspektivische Ansicht des Trägerelements 15 von vorn, die das Schaufelrad 12 zeigt. Das Schaufelrad 12 hat eine an dem Boden der Schale 15 benachbarte kreisrunde Grundplatte 26, von der eine Vielzahl von spiralförmigen Rippen 27 abstehen. Durch die Drehung des Schaufelrades 12 wird in Richtung von dessen Achse durch den Luftauslassdurchgang 10 angesaugte Luft radial nach außen beschleunigt und fließt nach unten über den Abschnitt 25 ab. Das Schaufelrad 12 bildet zusammen mit dem Trägerelement 15 ein Radialgebläse, wobei das Trägerelement 15 zusammen mit der Kammer 24 das Spiralgehäuse bildet.

Fig. 5 ist eine perspektivische Ansicht des schalenähnlichen Trägerelments 15 ohne daran montierten Ventilator 11. Von der Außenseite des Bodens steht ein U-förmiger Bügel 28 ab, der durch eine in einer horizontalen Ebene abstehende Rippe 29 versteift ist. Eine nach oben offene Kerbe 30 in dem Bügel 28 trägt ein Lager 31, das zur Aufhängung der Welle des Motors 14 dient. In dem Boden 18 der Schale 15 ist eine keilförmiger, sich zum Mittelpunkt des Bodens hin verengender Schlitz 32 gebildet. Am unteren Ende des Schlitzes 32, am Mittelpunkt des Bodens, mündet der Schlitz 32 in einer Aufnahme in der ein zweites Lager 33 für den Motor 14 eingeknöpft gehalten ist. Beim Zusammenbau der Verdampfer-Baugruppe werden die zwei Lager 31, 33 zunächst an die Welle des Motors 14 angesteckt und dann der Vorderabschnitt der Welle mit dem Lager 33 in den oberen Bereich des Schlitzes 32 eingeführt. Indem nun der Motor mitsamt den Lagern 31, 33 abwärts verschoben wird, gelangen die Lager 31, 33 in ihre in Fig. 5 gezeigten Stellungen, und der Motor 14 ist zwischen ihnen gehalten. Anschließend wird das Schaufelrad 12 an dem in die Schale 15 hineinragenden Abschnitt der Welle befestigt.

## Patentansprüche

1. No-Frost- Kältegerät mit einem Verdampfer (8), der auf einem einen Verdampferraum (5) gegen einen Kälteraum (6) abtrennenden Träger (7) mit einer Wand (16) abgestützt ist, die einen darin angeordneten Durchgang (10) aufweist, durch den die von einem Ventilator (11) umgewälzte Luft strömt, wobei an die Wand (16) ein Steg (17), der eine Begrenzungswand eines über den Durchgang (10) mit dem Verdampferraum (5) kommunizierenden Luftkanals (14) bildet, an einer Außenseite der Wand (16) abstehend angeformt ist.

2. No-Frost-Kältegerät nach Anspruch 1, **dadurch gekennzeichnet, dass** der Steg (17) eine Kammer (24) des Luftkanals (13) begrenzt, in der ein Schaufelrad (12) des Ventilators (11) angeordnet ist.

3. No-Frost-Kältegerät nach Anspruch 1 oder 2, **dadurch gekennzeichnet, dass** der Steg (17) kreisbogenförmig und konzentrisch zu dem Durchgang (10) verläuft.

4. No-Frost-Kältegerät nach einem der vorhergehenden Ansprüche, **dadurch gekennzeichnet, dass** der Luftkanal ferner durch ein Trägerelement (15) begrenzt ist, von dem eine Seitenwand (19) zusammen mit dem Steg (17) eine Labyrinthdichtung bildet.

5. No-Frost-Kältegerät nach Anspruch 4, **dadurch gekennzeichnet, dass** an der Seitenwand (19) und dem Steg (17) zusammenwirkende Rastmittel (20, 21) gebildet sind.

6. No-Frost-Kältegerät nach Anspruch 2 oder 3 und Anspruch 4 oder 5, **dadurch gekennzeichnet, dass** der Ventilator (11) an dem Trägerelement (15) montiert ist.

7. No-Frost-Kältegerät nach Anspruch 6, **dadurch gekennzeichnet, dass** das Schaufelrad (12) des Ventilators (11) auf der Seite des Stegs (17) und ein Motor (13) an der daran abgewandten Seite des Trägerelementes (15) montiert sind.

8. No-Frost-Kältegerät nach Anspruch 7, **dadurch gekennzeichnet, dass** das Schaufelrad (12) und der Motor (13) durch eine Trennwand (18) getrennt sind, in die zumindest über einen Teil ihrer Höhe ein Schlitz (32) eingebracht ist, der sich von unten nach oben zumindest einseitig kontinuierlich erweitert und unten eine dem Schlitz (32) vorgelagerte Aufnahme aufweist.

9. No-Frost-Kältegerät nach Anspruch 8, **dadurch gekennzeichnet, dass** die Trennwand Bestandteil des Trägerelementes (15) ist.

10. No-Frost-Kältegerät nach Anspruch 8 oder 9, **dadurch gekennzeichnet, dass** die Aufnahme zur Befestigung eines elastischen Abstützelements (33) für den Motor (13) dient.

## Claims

1. No-frost refrigeration device having an evaporator (8) which is supported on a carrier (7) separating an evaporation chamber (5) from a cooling chamber (6) and having a wall (16) which has arranged therein an opening (10) through which flows the air circulated by a fan (11), wherein a rib (17), which forms a boundary wall of an air passage (14) communicating via the opening (10) with the evaporation chamber (5), is formed in a protruding manner integrally with the wall (16) on an outer side thereof.

2. No-frost refrigeration device according to claim 1, **characterised in that** the rib (17) delimits a chamber (24) of the air passage (13) in which a blade wheel (12) of the fan (11) is arranged.

3. No-frost refrigeration device according to claim 1 or 2, **characterised in that** the rib (17) is disposed in an arcuate manner concentrically with the opening (10).

4. No-frost refrigeration device according to one of the preceding claims, **characterised in that** the air passage is further delimited by a carrier element (15), a side wall (19) of which forms a labyrinth seal together with the rib (17).

5. No-frost refrigeration device according to claim 4, **characterised in that** cooperating locking means (20, 21) are formed on the side wall (19) and the rib (17).

6. No-frost refrigeration device according to claim 2 or 3 and to claim 4 or 5, **characterised in that** the fan (11) is mounted on the carrier element (15).

7. No-frost refrigeration device according to claim 6, **characterised in that** the blade wheel (12) of the fan (11) is mounted on the side of the rib (17) and a motor (13) is mounted on the side of the carrier element (15) oriented away therefrom.

8. No-frost refrigeration device according to claim 7, **characterised in that** the blade wheel (12) and the motor (13) are separated by a dividing wall (18) in which a slot (32) is formed at least over a part of its height, which slot (32) widens continuously from below to above at least on one side and has at its bottom a receptacle positioned ahead of the slot (32).

9. No-frost refrigeration device according to claim 8, **characterised in that** the dividing wall is a component of the carrier element (15).

10. No-frost refrigeration device according to claim 8 or 9, **characterised in that** the receptacle is used for fastening an elastic support element (33) for the motor (13).

## Revendications

1. Appareil frigorifique sans givre comprenant un évaporateur (8) qui est soutenu par une paroi (16) sur un support (7) séparant un espace d'évaporateur (5) contre un espace de réfrigération (6), laquelle paroi présente un passage (10) disposé dedans, à travers lequel circule l'air mis en circulation par un ventilateur (11), une nervure (17), laquelle forme une paroi de délimitation d'un canal d'air (14) communiquant avec l'espace d'évaporateur (5) par l'intermédiaire du passage (10), étant formée sur un côté extérieur de la paroi (16).

2. Appareil frigorifique sans givre selon la revendication 1, **caractérisé en ce que** la nervure (17) délimite une chambre (24) du canal d'air (13), dans laquelle est disposée une roue à hélices (12) du ventilateur (11).

3. Appareil frigorifique sans givre selon la revendication 1 ou 2, **caractérisé en ce que** la nervure (17) s'étend en forme d'arc de cercle et de manière concentrique par rapport au passage (10).

4. Appareil frigorifique sans givre selon l'une quelconque des revendications précédentes, **caractérisé en ce que** le canal d'air est en outre délimité par un élément de support (15) dont une paroi latérale (19), avec la nervure (17), forme un joint labyrinthe.

5. Appareil frigorifique sans givre selon la revendication 4, **caractérisé en ce que** sur la paroi latérale (19) et la nervure (17) sont formés des moyens d'encliquetage (20, 21) coopérant.

6. Appareil frigorifique sans givre selon la revendication 2 ou 3 et selon la revendication 4 ou 5, **caractérisé en ce que** le ventilateur (11) est monté sur l'élément de support (15).

7. Appareil frigorifique sans givre selon la revendication 6, **caractérisé en ce que** la roue à hélices (12) du ventilateur (11) est montée sur le côté de la nervure (17) et **en ce qu'**un moteur (13) est monté sur le côté détourné de l'élément de support (15).

8. Appareil frigorifique sans givre selon la revendication 7, **caractérisé en ce que** la roue à hélices (12) et le moteur (13) sont séparés par une paroi de séparation (18), dans laquelle une fente (32) est placée au moins sur une partie de sa hauteur, laquelle fente s'élargit en continu au moins sur un côté, du bas vers le haut, et présente en bas un logement placé en amont de la fente (32).

9. Appareil frigorifique sans givre selon la revendication 8, **caractérisé en ce que** la paroi de séparation fait partie de l'élément de support (15).

10. Appareil frigorifique sans givre selon la revendication 8 ou 9, **caractérisé en ce que** le logement sert à fixer un élément de support (33) élastique pour le moteur (13).
